# EUROPÄISCHE PATENTSCHRIFT

(11) **EP 0 774 644 B1**
(45) Veröffentlichungstag und Bekanntmachung des Hinweises auf die Patenterteilung: **25.09.2002**
(21) Anmeldenummer: 96120194.4
(22) Anmeldetag: 29.03.1995
(51) Int. Cl.: F42B 39/08

(54) **Partronengurt**
Cartridge belt
Bande de cartouches

(30) Priorität: 29.04.1994 DE 4415112; 20.05.1994 DE 4417782
(43) Veröffentlichungstag der Anmeldung: 21.05.1997
(62) Teilanmeldung aus: 95104647.3
(73) Patentinhaber: HECKLER & KOCH GMBH, D-78727 Oberndorf (DE)
(72) Erfinder: Wössner, Ernst, 72172 Sulz (DE); Braun, Mathias, 49716 Meppen (DE)
(74) Vertreter: von Samson-Himmelstjerna, Friedrich R., Dipl.-Phys.

(56) Entgegenhaltungen:
- DE-A- 4 334 412
- DE-C- 684 690
- US-A- 3 112 673
- US-A- 3 182 556
- US-A- 3 254 565
- US-A- 4 011 788

## Beschreibung

Die Erfindung betrifft einen Patronenwerfergurt vorzugsweise für einen Selbstlade-Granatwerfer, mit nebeneinander liegenden Patronen, die jeweils an ihrer Außenseite von einem stramm sitzenden, ringartigen Gurtglied rundum umschlossen sind, wobei, gemäß dem Oberbegriff des Anspruches 1,
- jedes Gurtglied mit einer ersten sowie einer zweiten, der ersten gegenüberliegenden Ausbuchtung versehen ist, die jeweils von einer Öffnung durchsetzt sind,
- die beiden Gurtglieder jeweils zweier benachbarter Patronen einander mit jeweils einer ihrer Ausbuchtungen zugewandt und durch ein längliches Verbindungsglied gelenkig miteinander verbunden sind, das die Öffnungen der beiden Ausbuchtungen durchsetzt und mit jeweils einer an jedem der beiden Enden des Verbindungsgliedes ausgebildeten Verdickung hintergreift,
- die Öffnung der ersten Ausbuchtung über eine Rastgasse zum vorderen oder vorzugsweise hinteren Rand des Gurtgliedes offen ist, deren engste Breite, in Umfangsrichtung der Patrone gesehen, kleiner ist als die Breite der Öffnung und auch geringfügig kleiner als die Dicke des die Öffnung durchsetzenden Abschnitts des Verbindungsgliedes, so daß dieses aus der betreffenden Öffnung unter leichtem Aufbiegen der Rastgasse durch axiales Verschieben der einen zweier benachbarter Patronen in einer vorbestimmten, achsparallelen Richtung ausgerastet werden kann, und
- die Verdickung am einen Ende des Verbindungsgliedes als eine bevorzugt an der Außenseite gewölbte Platte mit rechteckigem Querschnitt ausgebildet ist, der zur unverdrehbaren Aufnahme in der ersten Ausbuchtung 15 eingerichtet ist.

Ein solcher Patronengurt, der dadurch gekennzeichnet ist, daß
- entweder die Öffnung der ersten Ausbuchtung, die über die Rastgasse zum Rand des ersten Gurtgliedes hin offen ist, durch eine zweite Rastgasse auch zum entgegengesetzten Rand des Gurtgliedes hin offen ist,
- oder eine zweite Rastgasse in der zweiten Ausbuchtung vorgesehen ist, so daß beide Öffnungen mittels der beiden Rastgassen jeweils zum gleichen Rand des Gurtgliedes hin offen sind, so daß die benachbarten Patronen auch durch Verschieben in einer Richtung entgegen der vorbestimmten Richtung auseinander rastbar sind, daß auch die zweite Verdickung am entgegengesetzten Ende des Verbindungsgliedes ebenso wie die erste als eine bevorzugt an der Außenseite gewölbte Platte mit rechteckigem Querschnitt ausgebildet ist, der zur unverdrehbaren Aufnahme in der zweiten Ausbuchtung eingerichtet ist, und daß der Schaft aus zwei Schaftabschnitten gebildet ist, die miteinander um eine Achse schwenkbar gelenkig verbunden sind, die im wesentlichen parallel zu den nebeneinander liegenden Patronen verläuft,
ist Gegenstand des europäischen Patents Nr. 0 684 444, von dem das vorliegende Patent durch Teilung abgeleitet ist. Dieser Gegenstand ist somit im vorliegenden Patent vom Schutz ausdrücklich ausgenommen.

Im folgenden ohne näheren Bezug verwendete, relative Lagebezeichnungen wie "vorne", "radial", o. dgl. beziehen sich auf gegurtete Patronen bzw. deren Längsachse, wobei "vorne" die Richtung angibt, in welche das Geschoß der Patrone weist, und wobei von einer Patrone mit nahezu zylindrischer oder flaschenförmiger Patronenhülse ausgegangen wird.

Der eingangs genannte Patronengurt weist wie viele bekannte Patronengurte eine Anzahl von Gurtgliedern auf, von denen jedes einer Patrone zugeordnet ist und die miteinander gelenkig verbunden sind, und ist durch die US-A-3 254 565 bekannt. Auch aus den US-A-3 112 673 und US-A-3 182 356 sind ähnliche Patronengurte bekannt.

Das Gurtglied umschließt die Patronenhülse nahe ihrem geschoßseitigen Rand wie eine Manschette und sitzt so stramm auf der Patronenhülse, daß es nur gewaltsam längs deren verschoben werden kann.

Die Gurtglieder weisen jeweils einander diametral gegenüber liegende Ausbuchtungen auf, und die nebeneinander liegenden Ausbuchtungen benachbarter Patronen sind mit einem Verbindungsglied verbunden, das Öffnungen in den Ausbuchtungen mit Spiel durchsetzt und zwischen Ausbuchtung und zugehöriger Patrone, also jeweils endseitig, eine Verdickung aufweist, die die Öffnung in der Ausbuchtung hintergreift. Somit können nebeneinander liegende Gurtglieder nicht in radialer Richtung auseinandergezogen werden. Außerdem ist die Verdickung in Zuordnung zur Form der Ausbuchtung in der Regel so ausgebildet, daß der Patronengurt nicht nur in einer Radialebene der parallel nebeneinander liegenden Patronen ausgelenkt werden kann, sondern auch in begrenztem Maße verwunden und in einer Axialebene geknickt werden kann; die Verwindung und Knickung erleichtert die Zuführung zur Waffe, behindert aber nicht deren Funktion, da im Patroneneinlauf der Waffe die Patronen wieder exakt parallel zueinander ausgerichtet werden.

Während bei einem herkömmlichen Patronengurt die Patronen beim Entgurten in der Waffe aus den Gurtgliedern herausgezogen oder -geschoben werden, wonach die Gurtglieder einzeln oder zusammenhängend, aber von den Hülsen abgefeuerter Patronen gesondert ausgeworfen werden, verbleibt beim gattungsbildenden und erfindungsgemäßen Patronengurt das Gurtglied an der Patronenhülse und wird beim Einschieben der Patrone in das Patronenlager lediglich bis zum Hülsenboden verschoben; das Entgurten besteht lediglich darin, daß die nebeneinander liegenden Gurtglieder voneinander getrennt werden.

Diese Trennung ist dadurch ermöglicht, daß die Öffnung in einer der Ausbuchtungen eines jeden Gurtgliedes zum vorderen oder meist hinteren Rand des Gurtgliedes hin unter Bildung einer Rastgasse offen ist, mit einer Engstelle, die kleiner ist als die Dicke des Verbindungsgliedes, so daß dieses nur dann aus der entsprechenden Öffnung heraus gelangen kann, wenn es mit so großer Kraft gegen die Engstelle gedrückt wird, daß es diese auseinander drücken kann.

Dieses Auseinanderdrücken erfolgt in der Regel federnd, so daß die Engstelle nach dem Entgurten wieder im wesentlichen ihr Ausgangsmaß einnimmt, kann aber auch verformend erfolgen; schließlich ist es auch möglich, anstelle der Engstelle eine Sollbruchstelle vorzusehen.

Entsprechend dieser Ausbildung der Engstelle besteht das Gurtglied aus Stahlblech, was die Regel ist, kann aber auch aus duktilem Metall oder aus Kunststoff bestehen; im Falle eines nachgiebigen Kunststoffes kann auch das Gurtglied beim Einführen der Patrone in das Patronenlager axial zusammengedrückt werden.

Der schon eingangs genannte, bekannte, einfache und robuste Patronengurt (US-A-3 254 565), der bei der US Army eingeführt ist, kann nur mit einem bestimmten Einführende in die zugehörige Waffe geladen werden, da die erste Patrone zusammen mit dem ersten Gurtglied entweder nur nach vorne oder nur nach hinten aus dem nachfolgenden Gurtglied herausgeschoben werden kann. Würde der Gurt mit seinem falschen Ende voran in die Waffe geladen, könnte die erste (eigentlich letzte) Patrone mit Gurtglied nur in Gegenrichtung aus dem benachbarten Gurtglied herausgeschoben werden können. Die zugehörige Waffe erfordert aber eine einzige Richtung der Gurtgliedabtrennung. Es käme also zur Ladehemmung.

Auch der baulich recht komplizierte Gurt der US-A-3 112 673 kann nur mit einem bestimmten Einführende in die zugehörige Waffe eingeführt werden, aber nicht, weil die benachbarten Glieder nur in einer Richtung trennbar wären, sondern, weil eine asymmetrische Führung an den Gliedern ein Einführen mit dem falschen Ende voran nicht zuläßt.

In der US-A-3 182 556 sind zwei Gurte gezeigt, und zwar ein komplizierterer Gurt, der mit jedem der beiden Enden in eine zugehörige Waffe eingeführt und dort entgurtet werden könnte, und ein einfacherer Gurt, der, wie die voranstehenden Gurte, nur mit dem Einführende in die zugehörige Waffe eingeführt werden darf, weil er sonst nicht entgurtet werden kann. Der Umstand, daß der kompliziertere Gurt beidseitig eingeführt werden könnte, ist nicht erwähnt, sondern es sind vielmehr die beiden Gurte als Alternativen bezeichnet.

Es hat sich in machen Anwendungsfällen auch als zweckmäßig herausgestellt, daß man auch eine geringe Verwindung des Patronengurtes, wie sie die vorangehend beschriebene Ausbildung ermöglicht, tunlichst vermeidet.

Es ist die Aufgabe der Erfindung, einen weiteren Patronengurt zu finden.

Diese Aufgabe wird dadurch gelöst, daß
- entweder die Öffnung, die über die Rastgasse zum einen Rand des Gurtgliedes hin offen ist, durch eine zweite Rastgasse auch zum entgegengesetzten Rand des Gurtgliedes hin offen ist,
- oder eine zweite Rastgasse so vorgesehen ist, daß beide Öffnungen jeweils zum gleichen Rand des Gurtgliedes hin offen sind, so daß die benachbarten Patronen auch durch Verschieben in einer Richtung entgegen der vorbestimmten Richtung auseinanderrastbar sind, wodurch der Patronengurt mit jedem seiner Enden in die vorgegebene Waffe nicht nur eingelegt, sondern in dieser auch entgurtet werden kann, und daß auch die zweite Verdickung am entgegengesetzten Ende ebenso wie die erste als eine bevorzugt an der Außenseite gewölbte Platte (33) mit rechteckigem Querschnitt ausgebildet ist, der zur unverdrehbaren Aufnahme in der zweiten Ausbuchung (17) eingerichtet ist.

Hierbei verhindert jeder der beiden Querknebel eine zu starke Verwindung des Patronengurtes, weil er nach einer geringen Verdrehung um die Längsachse des Verbindungsgliedes gegen die Innenwände der zugehörigen Ausbuchtung anschlägt; dabei kann durch die Wahl geeigneter Abmessungen und Toleranzen eine noch zulässige und auch zweckmäßige Verwindung einfach und zuverlässig eingestellt werden.

Der erfindungsgemäße Patronengurt kann mit jedem beliebigen seiner Enden voran in eine Waffe eingelegt werden, und ist somit auch für Waffen universell verwendbar, die für den gleichen Gurt eingerichtet sind, aber in entgegengesetzen Richtungen entgurten.

Hierbei ist erfindungsgemäß eine zweite, zum vorderen oder hinteren Rand des Gurtgliedes hin offene Rastgasse so vorgesehen, daß die erste Patrone des Patronengurtes zusammen mit ihrem Gurtglied nicht nur nach hinten oder vorne, sondern entweder nach hinten oder nach vorne aus dem Eingriff mit dem nachfolgenden Gurtglied heraus geschoben oder gezogen werden kann.

Hierbei ist es bei geeigneter Ausbildung des Gurtgliedes grundsätzlich möglich, der ersten Rastgasse der einen Öffnung gegenüberliegend und in die entgegengesetzte Richtung weisend die zweite Rastgasse anzuordnen, so daß diese Öffnung sowohl nach vorne als auch nach hinten offen ist.

Die andere Ausbuchtung des Gurtgliedes, das gerade erörtert wird, braucht nicht dazu eingerichtet zu sein, das Verbindungsglied freizugeben, und kann somit so ausgebildet sein, wie dies vom gattungsgemäßen Patronengurt her bekannt ist.

Gemäß einer bevorzugten Ausgestaltung der Erfindung ist aber die zweite Rastgasse jener Ausbuchtung zugeordnet, die beim gattungsbildenden Patronengurt ohne Rastgasse ist, und erstreckt sich somit in die gleiche Richtung wie die erste Rastgasse, also entweder zum vorderen Rand oder bevorzugt zum hinteren Rand des Gurtgliedes. Es ist somit ein Gurtglied geschaffen, das zu einer Mittelebene, die die Längsachse der Patrone aufnimmt, im wesentlichen symmetrisch ist.

Der besondere Vorteil dieser Ausgestaltung liegt darin, daß das erfindungsgemäße Gurtglied ebenso wie das gattungsbildende alleine aus einem durchgehenden Ringband hergestellt werden kann, dessen Enden einander überlappen und miteinander vernietet oder verschweißt bzw. zusammengepunktet sein können.

Gemäß einer weiteren, bevorzugten Ausgestaltung der Erfindung ist auch das Verbindungsglied im wesentlichen symmetrisch ausgebildet.

Das symmetrische Verbindungsglied ist gerade zusammen mit dem symmetrischen Gurtglied von Vorteil, da dies den Zusammenbau des erfindungsgemäßen Patronengurtes erleichtert (Gurtglied und Verbindungsglied können ungeachtet der Orientierung eingebaut werden) und verhindert, daß beim Entgurten an den beiden Enden des Verbindungsgliedes unterschiedliche Belastungen auftreten.

Gemäß der Erfindung wird außerdem vorgeschlagen, beide Verdickungen als rechteckige Platten auszubilden, deren Umriß so bemessen ist, daß er etwa dem Innenquerschnitt der Ausbuchtungen entspricht; durch den Eingriff der längeren Seitenkanten der Platten mit der Innenoberfläche des Gurtgliedes innerhalb der jeweiligen Ausbuchtung werden nebeneinanderliegende Patronen weitgehend parallel ausgerichtet; ein entsprechend bemessenes Spiel zwischen den zusammengesetzten Teilen kann für die erforderliche Biegsamkeit des Patronengurtes sorgen. Ein solcher Patronengurt kann sich auch mit einem engen, scharfkantig umgebenen Patroneneinlauf einer Waffe nicht verhaken, da die jeweils nachfolgende Patrone zu der bereits im Einlauf aufgenommenen weitgehend parallel gestellt wird.

Außerdem sorgt die Platte dafür, daß der Schaft, der die beiden Platten des Verbindungsgliedes verbindet, stets zuverlässig vor der Rastgasse liegt, so daß beim Entgurten keine Störungen auftreten können.

Vorteilhafterweise sind die beiden voneinander abgewandten Außenseiten der Platten so gewölbt ausgebildet, so daß die äußeren Vorder- und Hinterkanten beider Platten weniger weit voneinander entfernt sind als die Scheitel der Außenflächen der Platten.

Neben einer gewissen Beweglichkeit, die diese Ausgestaltung vorsieht, liegt ihr besonderer Vorteil darin, daß beim Gurten der Patronen dann, wenn diese in die Gurtglieder eingeschoben werden, sie nicht auf überstehende Kanten der Platten auflaufen können. Das meist maschinelle Gurten kann somit störungsfrei erfolgen.

Gemäß einer weiteren, bevorzugten Ausgestaltung der Erfindung ist die Öffnung beiderseits der Einmündung der Rastgasse in diese in Umfangsrichtung des Gurtgliedes verbreitert; wenn nun beim Handhaben des erfindungsgemäßen Patronengurtes zwei benachbarte, jeweils eine Patrone umfassende Gurtglieder gegeneinander verschwenkt werden, dann verrutscht das diese koppelnde Verbindungsglied mit seinen Verdickungen zu den einander nächst gelegenen Enden dieser länglichen Öffnungen und liegt somit nicht mehr der Rastgasse gegenüber; eine auf die benachbarten Patronen aufgebrachte Längskraft, die diese entgurten könnte, wird somit vom Rand der Öffnungen aufgenommen, so daß ein Entgurten in dieser verschwenkten Lage der benachbarten Gurtglieder, also bei abgeknicktem Patronengurt, nicht möglich ist.

Erst wenn die beiden Gurtglieder so nebeneinander liegen, daß der gesamte Patronengurt in deren Bereich sich geradlinig erstreckt, und die beiden Gurtglieder in Längsrichtung des Patronengurtes ein wenig auseinandergezogen werden, wie dies in der Zuführeinrichtung einer Waffe beim Entgurten der Fall ist, gelangt das Verbindungsglied zwangsläufig vor die jeweilige Rastgasse und das Entgurten ist ohne übermäßigen Kraftaufwand möglich.

Gemäß einer weiteren Ausgestaltung der Erfindung ist die Einmündung der Rastgasse in die jeweilige Öffnung ausgeweitet, so daß das Verbindungsglied beim Entgurten leichter in die Rastgasse einläuft.

Wie bereits oben vermerkt, verhindert das Verbindungsglied mit rechteckigen oder quadratischen Platten als Verdickungen das oft unerwünschte Verwinden aufeinanderfolgender Patronen und ihrer Gurtglieder und verbessert das leichte Entgurten dadurch, daß der die beiden Platten des Verbindungsgliedes verbindende Schaft stets auf die jeweilige Rastgasse ausgerichtet bleibt.

Zwei bevorzugte Ausführungsbeispiele des erfindungsgemäßen Patronengurtes sind anhand der beigefügten Zeichnung bei spielsweise näher beschrieben; in dieser zeigt:
- Fig. 1: das waffenseitige Ende eines dem erfindungsgemäßen ähnlichen Patronengurtes gemäß dem ersten Ausführungsbeispiel, mit einer nach vorne und einer nach hinten entgurteten Patrone, in verkleinerter Darstellung,
- Fig. 2: die Draufsicht auf zwei miteinander verbundene Gurtglieder des Patronengurtes, im selben Maßstab wie dem der Fig. 1,
- Fig. 3: die Seitenansicht eines Gurtgliedes, im selben Maßstab wie dem der Fig. 1,
- Fig. 4: die Ansicht eines Verbindungsgliedes des Patronengurtes, im selben Maßstab wie dem der Fig. 1,
- Fig. 5: Seitenansicht (a), Draufsicht (b), entgegengesetzte Seitenansicht (c) und Unteransicht (d) eines Gurtgliedes , etwa in Orginalgröße,
- Fig. 6: das Gurtglied in der Abwicklung bzw. den ausgestanzten Stahlblechstreifen zur Herstellung des Gurtgliedes, etwa in Originalgröße,
- Fig. 7: eine Darstellung eines abgewickelten Gurtgliedes wie in Fig. 6 gezeigt, jedoch mit modifizierten Öffnungen, und
- Fig. 8: eine Draufsicht auf ein anderes Ausführungsbeispiel des Gurtgliedes, ähnlich der Darstellung der Fig. 5 (b),

Gleiche Bezugszeichen bezeichnen in allen Figuren gleiche Elemente oder Bauteile; deren bei der Erläuterung einer Figur vorgenommene Beschreibung gilt für alle Figuren.

Die in der Beschreibung aller Figuren verwendeten Begriffe wie "oben", "unten" usw. betreffen die Darstellung in den Figuren 1 und 7, wo "oben" "geschoßseitig" und "unten" "patronenbodenseitig" bedeutet.

Es wird zunächst auf die Figuren 5 und 6 bezug genommen; Fig. 6 zeigt einen ausgestanzten, länglichen Stahlblechstreifen, dessen Walzrichtung in seiner Längsrichtung verläuft.

Von der in der Zeichnung oben liegenden, im wesentlichen geradlinig verlaufenden Kante aus erstrecken sich vier Paare nebeneinander liegender, kurzer Einschnitte nach unten; diese begrenzen paarweise jeweils eine Federzunge, die alle bei dem in Fig. 5 gezeigten, ringförmigen Gurtglied 7 einwärts gebogen sind und dafür sorgen, daß das Gurtglied 7 einen strammen Sitz auf der Patronenhülse 3 (Fig. 1) hat; außerdem gestattet die Orientierung der Federzungen zwar das Verschieben des Gurtgliedes 7 in Richtung des Bodens der Patronenhülse 3, aber sperrt gegenüber einer Verschiebung, die das Gurtglied 7 über den oberen Rand der Patronenhülse 3 hinaus von dieser herunter zu verschieben trachtet.

Zwischen jeweils zwei Paaren von Einschnitten ist der Blechstreifen verbreitert; in der Mitte einer jeden Verbreiterung befindet sich eine runde Ausstanzung bzw. Öffnung 11, 11', die nach unten hin durch jeweils eine Rast- . gasse 13, 13' zur Unterkante der Verbreiterung hin offen ist. Jede Rastgasse 13, 13' weist in dem an die Öffnung 11, 11' angrenzenden Bereich einen Abschnitt mit parallelen, nach unten verlaufenden Wänden auf, deren gegenseitiger Abstand deutlich kleiner ist als der Durchmesser der Öffnung 11, 11' und ein wenig kleiner als der Durchmesser des Schaftes 25 des Verbindungsgliedes 9 (Fig. 4).

Der untere Auslauf der Rastgassen 13, 13' ist konisch erweitert, um den Zusammenbau des Patronengurtes zu erleichtern.

Die Abmessungen der beiden Öffnungen 11, 11' und der beiden Rastgassen 13, 13' sowie der beiden Verbreiterungen sind jeweils übereinstimmend.

Der ausgestanzte, in Fig. 6 gezeigte Stahlblechstreifen wird zu einem Ringband gebogen, wie es am besten aus Fig. 5b und 5d ersichtlich ist: die beiden Verbreiterungen bilden eine erste 15 und zweite 17 Ausbuchtung, die einander diametral gegenüberliegen und einen U-förmigen Querschnitt aufweisen; der Innenabstand zwischen den beiden Schenkeln dieses U-Querschnitts ist nur geringfügig größer als die Dicke der Querknebel 21, 23 (Fig. 4). Die radiale Länge des U-Querschnitts ist ein wenig größer als sein Schenkelabstand.

An jede der Ausbuchtungen 15, 17 schließt ein kreisbogenförmiger Abschnitt an, dessen Innendurchmesser dem Außendurchmesser der Patronenhülse 3 entspricht (Fig. 1) und an dem die oben erwähnten Federzungen ausgebildet sind.

Um 90° gegenüber den Ausbuchtungen 15, 17 versetzt sind einander gegenüberliegend zwei abgeflachte Vorsprünge ausgebildet, deren abgeflachter Abschnitt sich jeweils parallel zur Verbindungslinie zwischen den Mitten der beiden Ausbuchtungen 15, 17 erstreckt, mit seiner Innenseite tangential an die Patronenhülse 3 anliegt und zur Führung des Patronengurtes dient. Im Bereich einer der Abflachungen überlappen einander die Enden des in Fig. 6 gezeigten Stahlblechstreifens an der Stelle 19 und sind miteinander punktverschweißt.

In Fig. 1 sind in verkleinertem Maßstab 40-mm-Granatwerferpatronen 1 gezeigt, mit einer Patronenhülse 3 und einem Geschoß 5. Über dieses ist das beschriebene Gurtglied 7 übergestreift und auf den oberen, randnahen Abschnitt der Patronenhülse 3 aufgeschoben, wo sich das Gurtglied dank der Wirkung der oben beschriebenen Federzungen in strammem Klemmsitz befindet.

Jeweils eine der Ausbuchtungen 15, 17 zweier nebeneinanderliegender Gurtglieder 7 ist neben der anderen so angeordnet, daß die Öffnungen 11, 11' aufeinander ausgerichtet sind. Ein Verbindungsglied 9 (siehe insbesondere Fig. 4) mit einem schlanken, zylindrischen Schaft 25, an dessen Enden jeweils ein Querknebel 21, 23 ausgebildet ist, durchsetzt diese beiden Öffnungen 11, 11' mit seinem Schaft 25 und hintergreift sie mit jeweils einem Querknebel 21, 23.

Die beiden Querknebel 21, 23 haben gleiche Abmessungen, so daß das Verbindungsglied 9 insgesamt symmetrisch ist. Außerdem ist jeder Querknebel 21, 23 leicht ballig bzw. tonnenförmig ausgebildet, mit einem kleinsten Durchmesser, der größer ist als der Durchmesser des Schaftes 25.

Beim erfindungsgemäßen Gurt sind statt der Querknebel zur Außenseite gewölbte Platten vorgesehen.

Die Anbringung des Verbindungsgliedes 9 ist aus Fig. 1 und 2 ersichtlich. Wie erkennbar, sorgt die ballige Form der Querknebel 21, 23 dafür, daß benachbarte Patronen 1 in einem gewissen, allerdings begrenztem Maße frei gegeneinander verschwenkt und verwunden werden können; lediglich das Verschwenken in einer Radialebene der Patronen 1 ist soweit möglich, bis die benachbarten Gurtglieder 7 mit den Kanten ihrer abgeflachten Vorsprünge aneinander anstoßen.

Beim Zusammensetzen eines Patronengurtes werden die Verbindungsglieder 9 von unten her in den verbreiterten Einlauf der Rastgassen 13, 13' der nebeneinander liegenden Öffnungen 11, 11' zweier Gurtglieder 7 eingedrückt, der Schaft 25 biegt dann die Seitenwände der Rastgassen 13, 13' leicht auseinander, bis das Verbindungsglied 9 mit seinem Schaft in die Öffnungen 11, 11' einfällt und infolge des Zurückfederns der Seitenwände dort gehalten bleibt.

Beim Schuß wird die erste Patrone 1 des in die Waffe eingelegten Patronengurtes je nach Waffentyp entweder nach vorne geschoben (Patrone 1" in Fig. 1) oder nach hinten gezogen (Patrone 1' " in Fig. 1); im ersten Fall verbleibt das Verbindungsglied 9 an der zweiten Patrone 1, wie in Fig. 1 gezeigt, im zweiten Fall an der nach hinten gezogenen Patrone 1' ".

In jedem Fall wird der Schaft 25 des Verbindungsgliedes 9 relativ zu einer Rastgasse 13 oder 13' bewegt und drückt deren Wände dabei federnd auseinander.

Wie ersichtlich, kann der Patronengurt in jedem Waffentyp verwendet werden, ohne speziell dafür ausgerichtet zu werden; es ist nun auch nicht mehr problematisch, lose Patronengurte an der Feuerstellung zur Verwendung bereitzulegen, da es nun nicht mehr darauf ankommt, mit welchem Ende voran der Patronengurt in die Waffe eingelegt wird.

Es ist allerdings möglich, benachbarte Patronen in jeder gegenseitigen Relativlage zu entgurten; so ist es beispielsweise möglich, daß ein aufgerollter oder zu Zickzacklagen gelegter Patronengurt, der versehentlich aus beträchtlicher Höhe, etwa von einem Lastwagen herunter, ungünstig auf harten Boden fällt, durch diesen Aufprall "entgurtet" wird, also zwischen zwei Patronen unerwünscht auseinander getrennt werden kann.

Diese Gefahr ist durch die Verwendung von Gurtgliedern 7 weitgehend ausgeräumt, wie eines in abgerollter Darstellung in Fig. 7 gezeigt ist. In diesem modifizierten Gurtglied 7 ist jede der Öffnungen 11, 11' als ein Langloch ausgebildet, das sich in Umfangsrichtung des Gurtglieds erstreckt, also in seiner Längsrichtung in der abgewickelten Darstellung in Fig. 7.

Die Rastgasse 13, 13' erweitert sich von ihrer engsten Stelle aus zum Langloch 11, 11' hin und mündet in dessen Mitte in dieses ein. Es kann auch das Langloch 11, 11' zur Einmündung der Rastgasse 13, 13' hin verbreitert sein.

Wenn der Patronengurt in eine Waffe einläuft, dann liegen mindestens die zwei ersten Gurtglieder 7 mit der jeweiligen Patrone 1, 1' an einer flachen Führung an, wobei die beiden an dieser anliegenden Abflachungen 19 der beiden ersten Gurtglieder 7 diese beiden so ausrichten, daß sich der von ihnen gebildete Patronengurtabschnitt geradlinig erstreckt.

In diesem Fall befindet sich das Verbindungsglied 9 mit seinem Schaft 25 gerade vor der Einmündung der jeweiligen Rastgasse 13,' 13', weil die beiden Patronen 1, 1' bzw. Gurtglieder 7 kurz vor dem Entgurten auseinandergezogen werden; das Entgurten ist nun so möglich, wie es oben in Zusammenhang mit der ursprünglichen Ausführung der Öffungen 11, 11' beschrieben ist.

Bei zueinander abgewinkelten Patronen 1, 1' bzw. Gurtgliedern 7 rutscht das Verbindungsglied 7 in die einander zugewandten Enden der Langloch-Öffungen 11, 11' zweier nebeneinander liegender Gurtglieder 7 und kann in dieser Lage nicht in die Rastgasse 13, 13' geschoben werden. In dieser Lage ist somit ein Trennen der Gurtglieder voneinander nicht möglich.

In Fig. 8 ist ein weiteres Ausführungsbeispiel des in Fig. 5 (b) gezeigten Gurtgliedes 7 in der Draufsicht gezeigt.

Zu diesem Gurtglied 7' der Fig. 12 gehört die Abwicklung der Fig. 6.

Wie in Fig. 8 ersichtlich, sind die Ausbuchtungen 15', 17' nicht, wie die Ausbuchtungen 15, 17 des Ausführungsbeispiels der Fig. 5, mit einer geringen Länge, in Umfangsrichtung des Patronenquerschnitts gesehen, und einer großen Höhe, in Radialrichtung des Patronenquerschnitts gesehen, ausgebildet, sondern mit einer großen Länge und einer geringen Höhe, so daß der Querschnitt der Ausbuchtungen 15', 17' in der Draufsicht der Fig. 12 jeweils sich ein tangential zur Umfangsrichtung des Patronenquerschnitts erstrekkendes, schmales Rechteck bildet. Die Endausrundung der Ausführung der Fig. 5 fehlt völlig.

## Patentansprüche

1. Patronengurt vorzugsweise für einen Selbstlade-Granatwerfer, mit nebeneinander liegenden Patronen (1, 1'), die jeweils an ihrer Außenseite von einem strammsitzenden, ringartigen Gurtglied (7) rundum umschlossen sind, wobei
- jedes Gurtglied (7) mit einer ersten (15) sowie einer zweiten (17), der ersten (15) gegenüberliegenden Ausbuchtung (15, 17) versehen ist, die jeweils von einer Öffnung (11, 11') durchsetzt sind,
- die beiden Gurtglieder (7) jeweils zweier benachbarter Patronen (1, 1') einander mit jeweils einer ihrer Ausbuchtungen (15, 17) zugewandt und durch ein längliches Verbindungsglied (9, 9') gelenkig miteinander verbunden sind, das die Öffnungen (11, 11') der beiden Ausbuchtungen (15, 17) durchsetzt und mit jeweils einer an jedem der beiden Enden des Verbindungsgliedes (9) ausgebildeten Verdickung (21, 23; 31, 33) hintergreift,
- die Öffnung (11) der ersten Ausbuchtung (15) über eine Rastgasse (13) zum vorderen oder vorzugsweise hinteren Rand des Gurtgliedes (7) offen ist, deren engste Breite, in Umfangsrichtung der Patrone (1, 1') gesehen, kleiner ist als die Breite der Öffnung (11, 11') und auch geringfügig kleiner als die Dicke des die Öffnung (11, 11') durchsetzenden Abschnitts (25) des Verbindungsgliedes (9),
so daß dieses aus der betreffenden Öffnung (11, 11') unter leichtem Aufbiegen der Rastgasse (13, 13' ) durch axiales Verschieben der einen zweier benachbarter Patronen (1, 1') in einer vorbestimmten, achsparallelen Richtung ausgerastet werden kann, und
- die Verdickung am einen Ende des Verbindungsgliedes als eine bevorzugt an der Außenseite gewölbte Platte (31) mit rechteckigem Querschnitt ausgebildet ist, der zur unverdrehbaren Aufnahme in der ersten Ausbuchtung (15) eingerichtet ist,
**dadurch gekennzeichnet , daß**
- entweder die Öffnung (11), die über die Rastgasse (13) zum einen Rand des Gurtgliedes (7) hin offen ist, durch eine zweite Rastgasse auch zum entgegengesetzten Rand des Gurtgliedes hin offen ist,
- oder eine zweite Rastgasse (11') so vorgesehen ist, daß beide Öffnungen (11, 11') jeweils zum gleichen Rand des Gurtgliedes (7) hin offen sind,
so daß die benachbarten Patronen (1 und 1"; 1 und 1"') auch durch Verschieben in einer Richtung entgegen der vorbestimmten Richtung auseinander rastbar sind , wodurch der Patronengurt mit jedem seiner Enden in die vorgegebene Waffe nicht nur eingelegt, sondern in dieser auch entgurtet werden kann, und
- auch die zweite Verdickung am entgegengesetzten Ende ebenso wie die erste als eine bevorzugt an der Außenseite gewölbte Platte (33) mit rechteckigemQuerschnitt ausgebildet ist, der zur unverdrehbaren Aufnahme in der zweiten Ausbuchtung (17) eingerichtet ist.

2. Patronengurt nach Anspruch 1, **dadurch gekennzeichnet, daß** die Öffnung (11, 11') beiderseits der Rastgasse (13, 13') in Umfangsrichtung der Patrone (1, 1') verbreitert ist.

3. Patronengurt nach Anspruch 2, **dadurch gekennzeichnet, daß** die Seitenflanken der Rastgasse (13, 13') an deren Einmündung in die Öffnung (11, 11') divergieren.

4. Patronengurt nach einem der Ansprüche 1 bis 3, **dadurch gekennzeichnet, daß** die beiden Ausbuchtungen (15 , 17'), in Richtung der Achse der zugehörigen Patrone (1, 1') gesehen, jeweils einen schmalen, rechteckigen Querschnitt aufweisen, dessen innen liegende Längsseite offen ist und dessen außen liegende Längsseite sich quer zu dem diese Längsseite mittig schneidenden Radius des Querschnitts durch die Patrone (1, 1') erstreckt.

## Claims

1. Cartridge belt, preferably for a self-loading grenade launcher, with adjacent cartridges (1, 1'), which are each surrounded all the way round on their outside by a tightly fitting, ring-type belt link (7),
- each belt link (7) being provided with a first bulge (15) and a second bulge (17), which lies opposite the first bulge (15), which are each penetrated by an opening (11, 11'),
- the two belt links (7) of each pair of adjacent cartridges (1, 1') facing one another with one of their bulges (15, 17) and being connected to one another in an articulated manner by an elongate connecting link (9, 9'), which passes through the openings (11, 11') in the two bulges (15, 17) and engages behind them by means of a respective thickened portion (21, 23; 31, 33) formed at each of the two ends of the connecting link (9),
- the opening (11) in the first bulge (15) being open to the front or, preferably, rear edge of the belt link (7), via a latching slot (13), the narrowest width of which, as viewed in the circumferential direction of the cartridge (1, 1'), is less than the width of the opening (11, 11') and also slightly smaller than the thickness of the portion (25) of the connecting link (9) which passes through the opening (11, 11'),
allowing the connecting link to be disengaged from the relevant opening (11, 11') by bending the latching slot (13, 13') open slightly by axial displacement of one of two adjacent cartridges (1, 1') in a predetermined direction parallel to the axis, and
- the thickened portion at one end of the connecting link being designed as a plate (31) of rectangular cross section, which is preferably convex on the outside and is configured for nonrotatable accommodation in the first bulge (15),
**characterised in that**
- either the opening (11), which is open towards one edge of the belt link (7) via the latching slot (13), is also open towards the opposite edge of the belt link by means of a second latching slot,
- or a second latching slot (11') is provided in such a way that both openings (11, 11') are open towards the same edge of the belt link (7),
with the result that the adjacent cartridges (1 and 1''; 1 and 1''') can also be disengaged from one another by displacement in a direction opposite to the predetermined direction, thereby allowing the cartridge belt not only to be inserted into the specified weapon by each of its ends but also to be undone in the latter, and
- like the first, the second thickened portion at the opposite end is also designed as a plate (33) of rectangular cross section which is preferably convex on the outside and is configured for nonrotatable accommodation in the second bulge (17).

2. Cartridge belt according to Claim 1, **characterised in that** the opening (11, 11') is widened in the circumferential direction of the cartridge (1, 1') on both sides of the latching slot (13, 13').

3. Cartridge belt according to Claim 2, **characterised in that** the lateral flanks of the latching slot (13, 13') diverge where they enter the opening (11, 11').

4. Cartridge belt according to one of Claims 1 to 3, **characterised in that**, when viewed in the direction of the axis of the associated cartridge (1, 1'), the two bulges (15, 17') each have a narrow rectangular cross section, the inner longitudinal side of which is open and the outer longitudinal side of which extends transversely to the radius of the cross section through the cartridge (1, 1'), the said radius intersecting this longitudinal side centrally.

## Revendications

1. Bande de cartouches de préférence pour un lance-grenade à chargement automatique, avec des cartouches (1, 1') placées les unes à côté des autres, entourées tout autour d'elles chaque fois sur leur face extérieure par un élément de bande (7) du genre d'un anneau, placé sous tension mécanique, où
- chaque élément de bande (7) est muni d'une première indentation (15) ainsi que d'une deuxième indentation (17) placée à l'opposé de la première (15), chaque fois traversées par une ouverture (11, 11'),
- les deux éléments de bande (7) chaque fois de deux cartouches (1, 1') voisines sont reliés ensemble de façon articulée par leurs indentations (15, 17) tournées l'une vers l'autre et à l'aide d'un élément de liaison (9, 9') allongé, qui traverse les ouvertures (11, 11') des deux indentations (15, 17) et saisit par l'arrière chaque fois un épaississement (21, 23; 31, 33) réalisé sur chacune des deux extrémités de l'élément de liaison (9),
- l'ouverture (11) de la première indentation (15) est ouverte, par une rainure d'encliquetage (13), vers le bord avant ou, de préférence, arrière de l'élément de bande (7), dont la largeur la plus petite, observée en direction périphérique de la cartouche (1, 1'), est inférieure à la largeur d'ouverture (11, 11') et est également légèrement inférieure à l'épaisseur du tronçon (25), traversant l'ouverture (11, 11'), de l'élément de liaison (9),
de manière que celui-ci puisse être sorti d'encliquetage en une direction prédéterminée parallèle à l'axe, hors de l'ouverture (11, 11') concernée, avec une légère ouverture par flexion de la rainure d'encliquetage (13, 13'), par un déplacement axial d'une des deux cartouches (1, 1') voisines, et
- l'épaississement est réalisé sur une extrémité de l'élément de liaison, sous la forme d'une plaque (31), de préférence incurvée sur la face extérieure, plaque ayant une section transversale rectangulaire, agencée pour être logée de façon immobilisée en rotation dans la première indentation (15),
**caractérisée en ce que**
- soit l'ouverture (11), qui est ouverte sur la valeur de la rainure d'encliquetage (13), jusqu'à un bord de l'élément de bande (7), est ouverte par une deuxième rainure d'encliquetage, allant également au bord opposé de l'élément de bande,
- soit est prévue une deuxième rainure d'encliquetage (11'), de sorte que les deux ouvertures (11, 11') soient chacune ouvertes vers le même bord de l'élément de bande (7),
de manière que les cartouches (1 et 1"; 1 et 1"') voisines puissent être sorties de l'encliquetage également par un déplacement dans une direction inverse de la direction prédéterminée, faisant que la bande de cartouches, avec chacune de ses extrémités, non seulement peut être insérée dans l'arme prédéterminée mais également être dessanglée alors qu'elle se trouve dans celle-ci, et
- le deuxième épaississement à l'extrémité opposée, tout comme le premier, est également réalisé sous la forme de plaque (33), de préférence incurvée sur la face extérieure, avec une section transversale rectangulaire, agencée pour être logée de façon immobilisée en rotation, dans la deuxième indentation (17).

2. Bande de cartouches selon la revendication 1, **caractérisée en ce que** l'ouverture (11, 11') est élargie de part et d'autre de la rainure d'encliquetage (13, 13'), dans la direction périphérique de la cartouche (1, 1').

3. Bande de cartouches selon la revendication 2, **caractérisée en ce que** les flancs latéraux de la rainure d'encliquetage (13, 13') divergent à l'emplacement de leur embouchure dans l'ouverture (11, 11').

4. Bande de cartouches selon l'une des revendications 1 à 3, **caractérisée en ce que** les deux indentations (15, 17'), en observant dans la direction de l'axe de la cartouche (1, 1') afférente, ont chacune une section transversale rectangulaire étroite, dont le grand côté, situé intérieurement, est ouvert et dont le grand côté, situé extérieurement, s'étend transversalement par rapport au rayon, coupant centralement ce grand côté, de la section transversale tracée à travers la cartouche (1, 1').
